# FASCICULE DE BREVET EUROPEEN

(11) **EP 0 395 167 B1**
(45) Date de publication et mention de la délivrance du brevet: **19.04.1995**
(21) Numéro de dépôt: 90201024.8
(22) Date de dépôt: 24.04.1990
(51) Int. Cl.: E21B 19/22, E21B 7/24, E21B 7/26, E21B 4/20

(54) **Dispositif et procédé de réalisation d'un trou de forage dans le sol**
Einrichtung und Verfahren zum Herstellen eines Bohrlochs im Erdboden
Device and method for making a borehole in the ground

(30) Priorité: 28.04.1989 BE 8900473
(43) Date de publication de la demande: 31.10.1990
(73) Titulaire: Smet, Nik, B-2400 Mol (BE)
(72) Inventeur: Smet, Nik, B-2400 Mol (BE)
(74) Mandataire: Pieraerts, Jacques

(56) Documents cités:
- BE-A- 905 265
- DE-A- 2 841 979
- US-A- 2 548 616
- US-A- 3 283 833
- US-A- 3 339 646
- US-A- 3 658 138
- US-A- 3 841 407
- US-A- 4 515 220
- US-A- 4 585 061
- US-A- 4 673 035

## Description

La présente invention concerne un dispositif pour la réalisation d'un trou de forage dans le sol par l'utilisation d'un tuyau qui est pourvu, à une extrémité, d'une tête de forage, ledit dispositif comportant un tambour sur lequel ledit tuyau est enroulé et des moyens pour tourner le tambour dans un sens ou dans l'autre, ledit dispositif étant équipé d'un appareillage de redressement constitué par deux ensembles d'organes de pression, un appareillage de redressement pour le redressement du tuyau.

Dans le brevet US 2,548,616, est décrit un dispositif qui comporte effectivement un ensemble de galets redresseurs, d'ailleurs divisés en un premier groupe de galets à la sortie du tambour dérouleur et un second groupe de galets qui dressent le tuyau qui s'enfonce par son poids à la verticale dans le sol. Ce dispositif présente certains défauts comme le très grand encourbement que présentent les deux groupes de galets redresseurs et ce dispositif est incapable de réaliser des forages qui s'écartent de la verticale.

La présente invention a en effet pour objet de proposer un dispositif de forage dans lequel équipé d'un appareillage de redressement qui peut être orienté selon les besoins pour aménager des trous de forage aussi bien horizontaux que verticaux et dans lequel un appareillage de redressement assure à la fois le redressement et la courbure éventuelle du tuyau que son déplacement dans le sol.

Bien qu'absolument non limitée à l'application de trous de forage horizontaux, la description ci-après du dispositif et du procédé utilisé ici, du moins pour autant que celle-ci se fonde sur les dessins annexés, est axée sur l'aménagement d'un trou de forage horizontal.

Pour réaliser les objectifs ci-dessus le dispositif selon l'invention est caractérisé en ce que ledit appareillage de redressement présente un point d'articulation par rapport à un point fixe du dispositif.

Toujours selon l'invention ledit appareillage de redressement coopère avec des cylindres de pression supplémentaires permettant un pliage réglable ou un redressement supplémentaire du tuyau.

D'autres détails et avantages de l'invention apparaîtront de la description ci-après d'un dispositif pour la réalisation d'un trou de forage dans le sol et du procédé appliqué ici. La description est donnée uniquement à titre d'exemple et ne limite pas l'invention. Les chiffres de référence se rapportent aux figures annexées.
La figure 1 illustre une vue latérale schématique du dispositif suivant l'invention.
La figure 2 représente une vue latérale à échelle agrandie et également schématique de l'appareillage de redressement utilisé dans un dispositif suivant l'invention.
La figure 3 illustre à échelle encore plus grande deux pièces de l'appareillage de redressement suivant l'invention, qui coopèrent entre elles et avec un tuyau de forage.

Le dispositif représenté par ces figures comprend un tambour déplaçable et interchangeable 1 dont l'axe horizontal 2 repose dans des appuis 3 qui font eux-mêmes partie d'un châssis 4 qui a été dimensionné afin de pouvoir être transporté sur route et être monté sur place. Ce montage sur place du dispositif peut être effectué sur des fondations ou des blocs.

Un engrenage 6 est fixé sur l'axe 2 du tambour 1, de façon que l'entraînement dans l'un ou l'autre sens du tambour 1 puisse avoir lieu depuis le moteur 8 par l'intermédiaire de la chaîne 7.

Il est agencé concentriquement à l'axe 2 du tambour une plaque 9, qui est formée de manière cylindrique, qui forme un noyau et sur laquelle le tuyau de forage 10 est enroulé.

Le tuyau de forage peut présenter une longueur allant jusqu'à 4.000 m, de façon que celui-ci doive alors être enroulé en plusieurs couches sur le noyau ou la plaque cylindrique. De manière courante et en faisant appel à des moyens n'appartenant pas à l'invention, le tambour 1 doit pouvoir être déplacé le long de son axe central afin d'assurer que le tuyau de forage déroulé du tambour apparaisse toujours correctement dans le prolongement du tuyau déjà introduit par forage dans le sol.

Le tuyau de forage 10 peut être un tuyau simple mais il peut aussi être constitué de deux tuyaux concentriques. L'expression "tuyau" se rapporte donc à l'une de ces deux formes de réalisation. Le tuyau peut être constitué d'acier ou de plastique et il est pourvu, à son extrémité libre, d'une "taupe" ou tête de forage 11 dirigeable.

Le dispositif de forage et le procédé décrits ci-après à titre d'exemple se rapportent à un forage horizontal. Dans l'introduction, il a déjà été indiqué que des forage tant horizontaux que verticaux et/ou inclinés entrent en ligne de compte.

Le réglage du tuyau de forage 10, avec une tête de forage 11, sous l'angle de forage nécessaire a lieu en incluant un appareillage de redressement 12. Cet appareillage de redressement 12 est naturellement également utilisé lors du réenroulement du tuyau 10 sur le tambour 1.

L'appareillage de redressement 12 a également pour fonction d'introduire par forage, dans le sol et sous l'angle désiré, le tuyau de forage ou de l'en tirer.

L'appareillage de redressement 12 est constitué de deux ensembles d'organes de pression 13, 13', qui coopèrent entre eux et avec le tuyau de forage 10 et qui sont guidés sous la forme de chaînes sans fin par l'intermédiaire de roues 14, 14' et 15, 15'.

Les roues 14, 14' sont entraînées par moteur, tandis que les roues 15, 15' font office de roues de renvoi et les roues 16 et 16' sont déplacées par des cylindres hydrauliques non représentés et font office de tendeurs de chaîne. Des blocs de poussée 17 et 17' sont déplacés par des cylindres hydrauliques 18 en direction du tuyau 10 et exercent la pression nécessaire sur les organes de pression 13, 13'. Les blocs de poussée 13, 13' présentent, en section suivant un plan s'étendant normalement par rapport au tuyau 10, chaque fois un creux de forme arquée 19, dont le rayon de courbure correspond à celui du tuyau 10, de façon qu'un serrage solide du tuyau à redresser et à déplacer soit assuré.

L'appareillage de redressement entier appartient a un châssis lequel est représenté de manière purement théorique par le rectangle 20. Le châssis de l'appareillage qui vient d'être décrit présente par exemple un point d'articulation en 21. Des rouleaux de poussée 22 et 23, qui peuvent par exemple être déplacés hydrauliquement suivant les flèches 24 et 25, peuvent être inclus afin d'imposer au tuyau 10 un rayon de courbure réglable. Le sens dans lequel travaillent les rouleaux de poussée 22 et 23 peut évidemment être inverse.

Avant que le tuyau sortant de l'appareillage de redressement ne soit introduit par forage dans le sol ou après que celui-ci en est retiré, ce tuyau passe par un appareil à vibrer 26 au moyen duquel des vibrations polarisées sont induites dans le tuyau. Les vibrations polarisées sont d'un ordre de grandeur d'environ 5.000 à environ 15.000 cycles par minute, les meilleurs résultats pouvant ainsi être obtenus.

En appliquant des vibrations ultrasonores, la conduite peut être introduite par forage dans le sol ou retirée de celui-ci sans utiliser du liquide.

Par l'application de vibrations ultrasonores, l'utilisation d'eau, de bentonite ou d'air comprimé est réduite dans une forte mesure. La quantité de sol ou de noyau déplacée par la tête de forage dirigeable peut être évacuée par le tuyau 10 mécaniquement, pneumatiquement ou hydrauliquement et être recueillie à hauteur du tambour 1, mais ceci n'est pas directement nécessaire dans la phase de forage.

La commande de la tête de forage elle-même a lieu depuis le tambour 1 du dispositif par l'utilisation de conduites électriques ou hydrauliques ou de faisceaux optiques qui sont agencés dans le tuyau. Un seul tuyau ou une barre sans fin permet même une commande par impulsions de pression. Ainsi, l'angle sous lequel la tête de forage se déplace peut être continuellement contrôlé et réglé.

Cet angle sous lequel le tuyau 1 quitte le tambour et pénètre dans le sol comporte de préférence environ 15°.

Il ressort de la description donnée ci-dessus d'un dispositif de réalisation d'un trou de forage dans le sol suivant l'invention que le dispositif de forage entier peut être amené sur place et que le tambour peut être remplacé comme un tout lorsque l'usure apparaît. Par l'application de vibrations ultrasonores, l' usure apparaît remarquablement moins vite, ce qui rend évidemment le dispositif et le procédé suivant l'invention particulièrement attrayants.

## Revendications

1. Dispositif pour la réalisation d'un trou de forage dans le sol par l'utilisation d'un tuyau qui est pourvu, à une extrémité, d'une tête de forage, ledit dispositif comportant un tambour sur lequel ledit tuyau est enroulé et des moyens pour tourner le tambour dans un sens ou dans l'autre, ledit dispositif étant équipé d'un appareillage de redressement constitué par deux ensembles d'organes de pression, caractérisé en ce que ledit appareillage de redressement (12) présente un point d'articulation (21) par rapport à un point fixe du dispositif.

2. Dispositif selon la revendication 1, caractérisé en ce que ledit appareillage de redressement (12) coopère avec des cylindres de poussée supplémentaires (22, 23), permettant un pliage réglable ou un redressement du tuyau (10) supplémentaire.

3. Dispositif selon l'une des revendications 1 et 2, caractérisé en ce que l'appareillage de redressement est conçu par enserrer le tuyau et lui imprimer un effort suffisant pour provoquer le déplacement du tuyau dans le sol.

4. Dispositif selon la revendication 3, caractérisé en ce que les organes de pression (13 - 13') de l'appareillage de redressement précité font partie d'une chaîne passant sur des blocs de poussée (17) soumis à l'action de cylindres hydrauliques (18) et chaque organe de pression (13 - 13') présentant en section suivant un plan qui s'étend normalement par rapport au tuyau à déplacer (10), un creux (19) dont le profil est adapté à celui dudit tuyau (10).

## Claims

1. Appliance for the construction of a drill-hole in the ground by the use of a tube with a drill-head at one end, the said appliance comprising a drum round which the said tube is wound and the means for turning the drum in one or other direction, the said appliance being equipped with a re-alignment mechanism consisting of two sets of pressure units, characterised by the fact that the said re-alignment mechanism (12) has an articulation point (21) relating to a fixed point in the appliance.

2. Appliance according to claim 1, characterised by the fact that the said realignment mechanism (12) works together with supplementary propulsion cylinders (22, 23), permitting the adjustable bending or additional realignment of the tube (10).

3. Appliance according to one of claims 1 and 2, characterised by the fact that the realignment mechanism is designed to grip the tube and to exert sufficient thrust thereon to change the position of the tube in the ground.

4. Appliance according to claim 3, characterised by the fact that the pressure units (13 - 13') in the realignment mechanism above-mentioned form part of a chain passing over propulsion blocks (17) subject to the action of hydraulic cylinders (18), each pressure unit (13 - 13') presenting in section along a plane perpendicular to the tube to be moved (10) a groove (19), the profile of which is adapted to that of the said tube (10).

## Patentansprüche

1. Einrichtung zum Herstellen eines Bohrlochs im Erdboden unter Verwendung einer Röhre, die an einem Ende einen Bohrkopf aufweist, wobei die Einrichtung eine Trommel aufweist, auf der die Röhre aufrollbar ist, und Mittel zum Drehen der Rolle in einer oder der anderen Richtung, wobei die Einrichtung mit einer Richtvorrichtung ausgerüstet ist, die von zwei Gesamtheiten von Druckorganen gebildet ist,
**dadurch gekennzeichnet,**
daß die Richtvorrichtung (12) einen Gelenkpunkt (21) gegenüber einem Fixpunkt der Einrichtung aufweist.

2. Einrichtung nach Anspruch 1,
**dadurch gekennzeichnet,**
daß die Richtvorrichtung (12) mit zusätzlichen Druckzylindern (22, 23) zusammenwirkt, wobei sich zusätzlich eine Krümmung oder eine Ausrichtung der Röhre (10) einstellen läßt.

3. Einrichtung nach einem der Ansprüche 1 und 2,
**dadurch gekennzeichnet,**
daß die Richtvorrichtung dafür vorgesehen ist, die Röhre zu umschließen und auf sie eine Kraft auszuüben, die hinreichend ist, eine Verlagerung der Röhre im Erdboden zu bewirken.

4. Einrichtung nach Anspruch 3,
**dadurch gekennzeichnet,**
daß die Druckorgane (13-13') der vorgenannten Richtvorrichtung zu einer über Drückblöcke (17), die der Wirkung von hydraulischen Zylindern (18) unterliegen, laufenden Kette gehören, wobei jedes Druckorgan (13-13') im Querschnitt gemäss einer sich senkrecht zu der verlagerbaren Röhre (10) erstreckenden Ebene eine Einwölbung (19) aufweist, deren Profil an dasjenige der Röhre (10) angepasst ist.
